# EUROPÄISCHE PATENTSCHRIFT

(11) **EP 0 839 673 B1**
(45) Veröffentlichungstag und Bekanntmachung des Hinweises auf die Patenterteilung: **11.07.2001**
(21) Anmeldenummer: 96117502.3
(22) Anmeldetag: 31.10.1996
(51) Int. Cl.: B44C 1/175, B44D 2/00, B44D 3/00, B01D 1/20

(54) **Verfahren und Vorrichtung zum Aufbringen eines Dekors auf einen Gegenstand**
Process and apparatus for applying a decoration to an object
Procédé et dispositif pour appliquer une décoration sur un objet

(43) Veröffentlichungstag der Anmeldung: 06.05.1998
(73) Patentinhaber: Bush Industries, Inc., Jamestown, N.Y. 14702-0460 (US); VIOTEC Gesellschaft für innovative Oberflächentechnik mbH, 26160 Bad Zwischenahn (DE)
(72) Erfinder: Zaher, Maximilian, 26125 Oldenburg (DE)
(74) Vertreter: von Hellfeld, Axel, Dr. Dipl.-Phys.

(56) Entgegenhaltungen:
- EP-A- 0 424 258
- WO-A-91/13114
- WO-A-92/10926
- FR-A- 2 645 077
- US-A- 3 671 288
- US-A- 4 490 413

## Beschreibung

Die Erfindung betrifft ein Verfahren und eine Vorrichtung zum Aufbringen eines Dekors auf einen Gegenstand, wobei das Dekor, gegebenenfalls mit einem abstützenden Film, auf der Oberfläche einer Flüssigkeit angeordnet und dort nach Bedarf in Abhängigkeit von der Gestalt des Gegenstandes parallel zur Oberfläche aufgeweitet und/oder verdichtet wird, und der Gegenstand zumindest teilweise in die Flüssigkeit eingetaucht wird, um das Dekor auf den Gegenstand zu übertragen.

Aus der US-A-4,010,057 (entsprechend DE-A-25 34 640) sind ein solches Verfahren und eine entsprechende Vorrichtung bekannt.

Die US-A-4,348,246 beschreibt eine ähnliche Transfer-Drucktechnik, bei der der Film mit dem zu übertragenden Dekor auf eine Granulatschicht aufgelegt wird, die so feinkörnig ist, daß das Dekor an die gekrümmte Oberfläche des zu bedruckenden Gegenstandes angepaßt übertragen werden kann.

Die US-A-4,388,866 beschreibt ebenfalls einen ähnlichen Transferdruck, bei dem der Film mit dem zu übertragenden Dekor auf eine deformierbare Schicht aus Stiften aufgelegt wird, die an die Gestalt des zu bedruckenden Körpers anpaßbar sind.

Die US-A-4,436,571 beschreibt einen Transferdruck der eingangs genannten Art, bei dem der zu bedruckende Gegenstand in bestimmter Weise in die Flüssigkeit mit dem darauf schwimmenden Dekor eingetaucht wird, nämlich in einer kontinuierlichen Bewegung schräg nach unten in Richtung der Strömung und danach schräg nach oben, ebenfalls in Richtung der Strömung der Flüssigkeit.

Die US-A-4,229,239 beschreibt für die eingangs genannte Transfer-Drucktechnik eine besondere Ausgestaltung, bei der das Dekor vor dem Transfer mittels eines Lösungsmittels vorbereitet wird, damit es sich leichter vom Stützfilm löst.

Die US-A-4,407,881 (entsprechend DE-A-32 19 992) beschreibt für den eingangs genannten Transferdruck eine besondere Ausgestaltung des Stützfilms, der eine hydrophile, deformierbare Schicht aufweist, die durch Absorption von Wasser anschwellen kann, und eine weitere Schicht, die über die hydrophile Schicht gelegt ist und die für Wasser unterschiedlich durchlässig ist, so daß die hydrophile Schicht mehr oder weniger stark expandiert.

Die US-A-4,231,829 beschreibt eine Weiterbildung der eingangs genannten Transfer-Drucktechnik dahingehend, daß dem das Dekor auf der Flüssigkeit abstützenden PVA-Film oder dem Wasser selbst Borsäure oder ein Salz davon zugesetzt wird, um den Übertragungsvorgang zu fördern.

Auch die US-A-4,269,650 beschreibt den Zusatz eines Lösungsmittels, um das Ablösen des Dekors vom stützenden Film zu erleichtern.

Beim Transferdruck wird das farbige Dekor (auch Druckmuster = printing pattern genannt) auf einem Film, der das Dekor abstützt, auf eine Wasseroberfläche aufgebrächt und dort aufgeweitet (gestreckt) und/oder verdichtet (gestaucht). Der Stand der Technik kennt für diese Aufweitung bzw. Verdichtung des schwimmenden Stützfilms mit Dekor Luftgebläse, die über dem Film mit Dekor angeordnet sind, um mittels Luftströmung das Dekor mit dem Film zu expandieren und/oder zu komprimieren, d.h. in bestimmten Richtungen, je nach der Gestalt des zu bedruckenden Gegenstandes, aufzuweiten und in anderen Richtungen gegebenenfalls zu verdichten.

Der Erfindung liegt die Aufgabe zugrunde, das eingangs genannte Verfahren bzw. die Vorrichtung so weiterzubilden, daß eine weitgehend einstellbare Formung des Films vor dem Transferdruck entsprechend dem zu bedruckenden Gegenstand auch dann möglich ist, wenn der Gegenstand eine komplizierte dreidimensionale Form hat.

Das erfindungsgemäße Verfahren gemäß Patentanspruch 1 sieht vor, daß die Aufweitung und/oder Verdichtung des Dekors auf der Flüssigkeitsoberfläche mittels Einrichtungen erfolgt, die unterhalb der Flüssigkeitsoberfläche Strömungen in der Flüssigkeit erzeugen.

Entsprechend zeichnet sich die erfindungsgemäße Vorrichtung durch Einrichtungen aus, die unterhalb der Flüssigkeitsoberfläche Strömungen in der Flüssigkeit erzeugen, um das Dekor entsprechend den Anforderungen des zu bedruckenden Gegenstandes aufzuweiten und/oder zu verdichten, wobei in Abhängigkeit von der Gestalt der Gegenstände in bestimmten Richtungen eine Aufweitung und in anderen Richtungen eine Verdichtung des Dekors vorgesehen sein kann.

Bevorzugt sind als Mittel zum Erzeugen von Strömungen in der Flüssigkeit Düsen vorgesehen. Die Düsen lassen sich bevorzugt wahlweise hinsichtlich verschiedener Parameter einstellen, insbesondere hinsichtlich des Wasserdrucks, der Strömungsgeschwindigkeit, der Strömungsmenge (also der insgesamt bewegten Wassermenge pro Zeiteinheit) und auch besonders der Strömungsrichtung, um eine vollständige Steuerung der Filmform zu bewirken und um auch ein möglichst schnelles Transferdrucken zu ermöglichen. Aufgrund der einstellbaren Flüssigkeitsströmung bewegt sich der entsprechend ausgestaltete Film sehr schnell in der gewünschten Richtung und nimmt die gewünschte Form an, so daß danach der zu bedruckende Gegenstand in die Flüssigkeit (Wasser) eingetaucht werden kann, auf der der Film mit Dekor oder auch nur das Dekor schwimmt, so daß der Transferdruck, also die Übertragung des Dekors auf den Gegenstand durchgeführt werden kann.

Die beschriebene Technik läßt sich sowohl für die Aufweitung und/oder Verdichtung von Dekoren einsetzen, die auf einem entsprechend gestalteten Film auf der Oberfläche schwimmen, als auch für Dekore, die direkt (ohne stützenden Film) auf der Flüssigkeitsoberfläche schwimmen, sofern das Dekor eine hinreichende Stabilität hat.

Gemäß einer bevorzugten Ausgestaltung der Erfindung ist die Vorrichtung nahe der Flüssigkeitsoberfläche mit Walzen versehen, deren relativer Abstand von der Flüssigkeitsoberfläche einstellbar ist. Mit solchen Walzen kann die Wasseroberfläche ruhiggestellt werden, d.h. es können insbesondere Wellen und unregelmäßige (ungewollte) Strömungen an der Oberfläche verhindert werden.

Bevorzugt sind diese Walzen, zumindest zum Teil, mit einem Drehantrieb versehen, so daß sie rotiert werden können. Die Walzen sind bevorzugt in bezug auf die Wasseroberfläche einstellbar und liegen typisch knapp unterhalb der Wasseroberfläche oder berühren diese gerade. Mit den Walzen kann der Film (mit dem Dekor) abgestützt werden, so daß er gleichmäßig über oder mit der Wasseroberfläche gleitet. Auch kann mittels der Walzen die Vorschubgeschwindigkeit des Films in bezug auf die Strömungsgeschwindigkeit der Wasseroberfläche eingestellt werden. Dies ermöglicht insbesondere auch eine Einstellung der Film-Vorschubgeschwindigkeit anders als die Strömungsgeschwindigkeit der Wasseroberfläche. So kann zum Beispiel die Film-Vorschubgeschwindigkeit in bezug auf die Wassergeschwindigkeit erhöht werden, wenn bei bestimmten zu bedruckenden Gegenständen eine derartige Beschleunigung des Filmes zu guten Ergebnissen führt. Auch bewirken die Walzen eine strömungstechnische Trennung des Beckens in einen stromab gelegenen Teil, in dem der Tauchvorgang zum Übertragen des Dekors auf den Gegenstand durchgeführt wird, und einen stromauf gelegenen Teil, in dem der Film mit dem Dekor auf die Wasseroberfläche aufgelegt wird.

Wird der zu bedruckende Gegenstand zum Beispiel relativ schnell eingetaucht, kann ein Reißen des Films (und des Dekors) dadurch verhindert werden, daß die Walzen etwas schneller gedreht werden und so der Film-Vorschub beschleunigt wird.

Gemäß einer bevorzugten Ausgestaltung sind mehrere Walzen in Strömungsrichtung hintereinander angeordnet und unabhängig voneinander hinsichtlich ihrer Stellung in bezug auf die Wasseroberfläche und ihrer Drehung einstellbar.

Bevorzugt sind die Walzen mit einer glatten Oberfläche versehen, zum Beispiel aus Edelstahl.

Die Walzen erlauben auch eine Steuerung des Prozesses derart, daß der Film maximal ausgenutzt wird. Es braucht nur soviel Film mit Dekor eingesetzt zu werden, wie für das gewünschte Bedrucken des Gegenstandes erforderlich ist.

Die Walzen stabilisieren auch den Film gegen unerwünschte Störeinflüsse.

Gemäß einer weiteren bevorzugten Ausgestaltung der Erfindung sind die Walzen nicht nur hinsichtlich ihrer Drehgeschwindigkeit und vertikalen Höhe (in bezug auf die Wasseroberfläche) einstellbar, sondern auch in horizontaler Richtung (also parallel zur Wasseroberfläche), und zwar sowohl absolut in bezug auf das Becken als auch relativ in bezug zueinander, d.h. im letzteren Fall kann der Abstand der Walzen voneinander eingestellt werden, um die vorstehend genannten verschiedenen Effekte in Abhängigkeit vom zu bedruckenden Gegenstand zu optimieren.

Eine weitere bevorzugte Ausgestaltung der Erfindung sieht vor, daß die Einspeisung der Flüssigkeit (z.B. Wasser) in das Becken durch zwei Walzen hindurch erfolgt, die am Eingang des Beckens (stromauf) angeordnet sind. Hierdurch wird eine besonders gleichmäßige (homogene) Strömung, insbesondere an der Oberfläche, erreicht. Bevorzugt sind die Stellung in bezug auf die Wasseroberfläche und die Drehgeschwindigkeit einer oder beider Walzen einstellbar. Die beiden Walzen sind zumindest annähernd vertikal übereinander angeordnet und lassen einen sehr schmalen, horizontalen Spalt zwischen sich frei, der zumindest annähernd genau in Höhe der Wasseroberfläche liegt. Damit kann die Wassereinspeisung gesteuert werden und somit auch die Strömungsgeschwindigkeit entsprechend den Anforderungen des zu bedruckenden Gegenstandes.

Gemäß einer bevorzugten Ausgestaltung der Erfindung kann zumindest eine der Walzen auch dazu dienen, die Höhe des Wasserstandes zu messen, um dem den Prozeß steuernden Computer eine entsprechende Information zu übermitteln. Zum Beispiel kann mittels einer als solche bekannten Druckdosentechnik der auf der Walze wirkende Wasserdruck gemessen werden, der ein Maß für die Höhe des Wasserstandes ist, wenn die Walze in vertikaler Richtung auf einer bestimmten Höhe gehalten wird.

Eine weitere bevorzugte Ausgestaltung der erfindungsgemäßen Vorrichtung sieht vor, daß am stromab gelegenen Ende des Beckens nahe der Oberfläche der Flüssigkeit zwei Walzen derart nacheinander angeordnet sind, daß Filmreste und/oder Dekorreste über beide Walzen laufen, gegebenenfalls zu einem Filter, und relativ saubere Flüssigkeit durch einen Spalt zwischen den Walzen nach unten durchtritt.

Nachfolgend wird ein Ausführungsbeispiel der Erfindung anhand der Zeichnung näher beschrieben. Es zeigt:
- Fig. 1: schematisch von der Seite eine Vorrichtung zum Aufbringen eines Dekors auf einen Gegenstand;
- Fig. 2: eine Draufsicht auf eine Vorrichtung gemäß Fig. 1;
- Fig. 3: eine Seitenansicht eines stromauf gelegenen Abschnittes der Vorrichtung gemäß Fig. 1 mit der Wassereinspeisung; und
- Fig. 4: schematisch eine Düse zur Erzeugung einer Wasserströmung in einstellbarer Richtung.

Fig. 1 zeigt rechts ein Gehäuse 10, in dem ein bedruckter Film über Walzen einem Becken 12 zugeführt wird. Die chemische und physikalische Struktur des Filmes als solchem ist nicht Gegenstand dieser Erfindung und auch nicht die chemische und physikalische Struktur des auf den Film aufgetragenen Dekors. Insoweit kann auf den eingangs genannten Stand der Technik verwiesen werden.

Das Gehäuse 10 und das Wasserbecken 12 stehen auf einem gemeinsamen Fundament 14, welches die gesamte Anlage weitestgehend unbeeinflußt von äußeren mechanischen Störeinflüssen abstützt.

Der mit dem Dekor auf seiner oberen Seite bedruckte Film wird über eine Filmzuführung 16 in Form eines schräg verlaufenden Förderbandes vom Gehäuse 10 zur Oberfläche des Wassers im Becken 12 geführt. Das Förderband der Filmzuführung 16 läuft über Walzen 18, 20.

Das Wasser strömt in Fig. 1 von rechts nach links durch das Becken 12. Hierzu ist eine Pumpe 22 vorgesehen, die einen Wasserkreislauf aufrechterhält. Eine Leitung 24 führt von der Pumpe 22 in einen Hohlraum 30, in dem das Wasser entlang einer Stauwand 28 auf eine Höhe gepumpt wird, die über der Oberfläche des Wassers im Becken 12 liegt. Vom Wasserzufluß 26 am oberen Ende des Hohlraumes 30 über der Staumauer 28 fällt also das Wasser nach unten, wobei der Hohlraum 30 vollständig mit Wasser gefüllt ist.

In Fig. 3 ist der Strömungsweg des Wassers näher dargestellt und es wird weiter unten auch die Einspeisung des Wassers in das Becken 12 genauer beschrieben.

Auf seitlichen Führungsbändern 32, 32a (vgl. auch Fig. 2) wird der über die Filmzuführung 16 aufgelegte, mit dem Dekor versehene Film 50 in Strömungsrichtung (in den Figuren von rechts nach links) vorgeschoben. Die nur seitlich angeordneten Führungsbänder 32, 32a (vgl. Fig. 2) laufen über Rollen 34, 36, die sich über die ganze Breite der Vorrichtung erstrecken. Die Rolle 36 hat im Zusammenwirken mit einer in Strömungsrichtung dahinter angeordneten weiteren Rolle 42, die sich ebenfalls über die gesamte Breite der Vorrichtung erstreckt (vgl. Fig. 2), eine zusätzliche Funktion, nämlich die Abtrennung von Film- und Dekorresten von sauberem Wasser im Kreislauf. Wie dem Fachmann bekannt ist, wird etwa im Bereich 40 der zu bedruckende Gegenstand (in den Figuren nicht gezeigt) von oben herab in das Wasser im Becken 12 eingetaucht. Dabei schwimmt auf der Oberfläche des Wassers, etwa in Höhe der seitlichen Führungsbänder 32, 32a, der Film mit dem Dekor. Das Dekor ist auf der Oberseite des Films aufgebracht. Beim Eintauchen des Gegenstandes in das Wasser legt sich das Dekor auf die Oberfläche des Gegenstandes und wird vom Film abgelöst. Mit dieser Technik können komplizierte dreidimensionale Gegenstände maßstabsgetreu bedruckt werden. Bei diesem Prozeß verbleiben im strömenden Wasser Reste des Films und des Dekors, die nicht weiter verwendet werden können. Zum Beispiel wird im Stand der Technik ein Film aus PVA (Polyvinylalkohol) verwendet, der in Wasser mehr oder weniger löslich ist.

Bei der in Fig. 1 gezeigten Anordnung der Rollen 36 und 42 ist zwischen den Rollen ein schmaler Spalt 44 freigelassen. Über die Rolle 36 geförderte Filmreste und Dekorreste gelangen auf die Rolle 42 und werden durch die Drehung dieser Rolle weitergefördert und gelangen zu einem Filter 46, der die Film- und Dekorreste vom Wasser abscheidet und gereinigtes Wasser im Kreislauf zurück zur Pumpe 22 abgibt. Durch den feinen Spalt 44 zwischen den Rollen 36 und 42 tritt relativ sauberes Wasser zurück in untere Bereiche des Beckens 12.

Die Figuren 2 und 3 zeigen die Vorrichtung schematisch von oben und von der Seite. Fig. 3 illustriert Einzelheiten der Einspeisung des Wassers in das Becken. Wie oben bereits anhand der Fig. 1 ausgeführt wurde, steigt das Wasser im Hohlraum 30 über die Stauwand 28 und fällt von dort abwärts in das Becken 12. Unterhalb der Stauwand 28 ist eine Öffnung 64 vorgesehen, durch die überschüssiges Wasser direkt in das Becken 12 eintreten kann.

In Fig. 3 ist der Weg des Wassers über die Stauwand 28 mit einer durchgezogenen Linie 48 schematisch dargestellt. Danach wird das Wasser durch einen Zwischenraum zwischen zwei drehenden Walzen 60, 62 in das Becken eingespeist. Die beiden Walzen 60, 62 sind vertikal übereinander angeordnet und in Richtung des Pfeils P vertikal einstellbar. Zumindest eine der Walzen, insbesondere die untere Walze, hat einen Drehantrieb, bevorzugt beide Walzen. Die Drehgeschwindigkeit der Walzen ist so, daß das Wasser entsprechend dem Pfeil 56 gefördert wird. Der Pfeil 56 markiert auch die Oberfläche des Wassers im Becken 12. In Fig. 3 rotiert also die untere Walze 60 gegen den Uhrzeigersinn, und die obere Walze 62 rotiert im Uhrzeigersinn. Durch Einstellung der Walzen 60, 62 in ihrer vertikalen Höhe, Einstellung ihres Abstandes voneinander und der Drehgeschwindigkeit läßt sich der Zufluß des Wassers in das Becken optimal steuern. Bevorzugt werden die Walzen 60, 62 mit glatter Oberfläche ausgeführt, zum Beispiel in Edelstahl. Zum Beispiel kann der Abstand der beiden Walzen, in Abhängigkeit von den Erfordernissen des zu bedruckenden Gegenstandes, etwa bei 1cm liegen. Durch den Abstand wird die Menge des eingespeisten Wassers gesteuert. Durch die Drehgeschwindigkeit der Walzen (hauptsächlich der unteren Walze 60) kann die Strömungsgeschwindigkeit an der Oberfläche 56 im Becken 12 beeinflußt werden.

Mittels eines Sensors (im Einzelnen nicht dargestellt) wird kontinuierlich der Pegel des Wassers im Becken 12 gemessen und es werden eventuell auftretende unerwünschte Wellen ermittelt. Diese Information wird an einen alle einstellbaren Bauteile steuernden Computer gegeben, der sie entsprechend auswertet. Zum Beispiel kann bei Auftreten von Wellen der Computer die Drehung, Stellung und den Abstand der Walzen 60, 62 ändern, um das Auftreten von Wellen zu verhindern und die Wasseroberfläche ruhig zu halten.

Der von der Filmzuführung 16 herabgleitende Film 50 mit dem aufgedruckten Dekor gelangt etwa an der Stelle 54 auf die Wasseroberfläche im Becken 12. Dort schwimmt er auf der Oberfläche und wird mit der Strömung mitgeführt.

Unterhalb der Wasseroberfläche 50 sind im Becken mehrere Düsen 52 angeordnet, mit denen Strömungen im Wasser in verschiedenen Richtungen erzeugbar sind. Fig. 4 zeigt die Düsen schematisch in vergrößerter Darstellung sowie ihre wahlweise Positionierung im Raum zur Veränderung von Strömungsrichtungen in Abhängigkeit von der gewünschten Formung des Films entsprechend dem zu bedruckenden Gegenstand. Gemäß der Draufsicht von Fig. 2 sind beim dargestellten Ausführungsbeispiel 3 x 4 (12) Düsen so positioniert, daß praktisch an jeder beliebigen Stelle der Oberfläche 56 des Wassers gewünschte Strömungen erzeugbar sind. Die Düsen 52 geben also eine Wasserströmung nach oben oder schräg nach oben ab, um an der Oberfläche den dehnbaren und komprimierbaren Film mitsamt dem Dekor in der gewünschten Weise zu dehnen bzw. zu verdichten. Im Bereich 50a (Fig. 2) wird also der auf der Oberfläche 56 des Wassers im Becken schwimmende Film entsprechend den Anforderungen des zu bedruckenden Gegenstandes (nicht gezeigt) gedehnt oder verdichtet. Fig. 4 zeigt rechts schematisch die Einstellbarkeit der Strömungsrichtung mittels einer Düse 52, deren Achse 70, welche die Strömungsrichtung definiert, geneigt zur Wasseroberfläche einstellbar ist.

In Fig. 1 ist eine Pumpe 66, die das Wasser durch die Düsen 52 treibt, schematisch dargestellt, und oberhalb der Pumpe sind sechs Pfeile angedeutet, die die einzelnen Düsen symbolisieren.

Im Bereich 50b hat der Film mit dem Dekor weitestgehend seine gewünschte (gedehnte bzw. verdichtete) Form erreicht und wird über mehrere Walzen 38 stromab gefördert. Die Walzen 38 sind in ihrer Höhe so einstellbar, daß sie mit ihrer Oberkante etwa mit der Wasseroberfläche 56 fluchten. Die Walzen 38 dienen zum einen der Beruhigung der Wasseroberfläche und zum anderen dem Vorschub des Films. Sie sind bevorzugt mit glatter Oberfläche, zum Beispiel aus Edelstahl, ausgebildet. Die Walzen haben bevorzugt jeweils einen Drehantrieb und sind hinsichtlich der Drehgeschwindigkeit und Höhe einstellbar. Mit den Walzen 38 kann die Oberfläche des Wassers insbesondere stromab (links) ruhig gehalten und auch der Vorschub des Films stabilisiert werden. Bei Bedarf (in Abhängigkeit vom zu bedruckenden Gegenstand) kann mittels der Walzen 38 auch die Vorschubgeschwindigkeit des Films gegenüber der Strömungsgeschwindigkeit des Wassers schneller oder langsamer eingestellt werden. Ersteres ist insbesondere dann ratsam, wenn der zu bedruckende Gegenstand sehr tief in das Becken eingetaucht werden muß oder auch, wenn der Gegenstand schnell eingetaucht werden muß. Eine Erhöhung der Vorschubgeschwindigkeit des Films relativ zur Strömungsgeschwindigkeit des Wassers verhindert dann ein Reißen des Films.

Beim dargestellten Ausführungsbeispiel sind drei Walzen 38 vorgesehen, die zylinderförmig sind und jeweils unabhängig voneinander hinsichtlich vertikaler Position, Drehgeschwindigkeit und horizontalem Abstand einstellbar sind. Mit den Walzen 38 kann das Einspeisen des Dekor-Films 50 in den Druckbereich 40 gesteuert werden.

## Patentansprüche

1. Verfahren zum Aufbringen eines Dekors auf einen Gegenstand, bei dem das Dekor, gegebenenfalls mit einem abstützenden Film (50), auf der Oberfläche (56) einer Flüssigkeit angeordnet und dort nach Bedarf in Abhängigkeit von der Gestalt des Gegenstandes parallel zur Oberfläche aufgeweitet und verdichtet wird, und der Gegenstand zumindest teilweise in die Flüssigkeit eingetaucht wird, um das Dekor auf den Gegenstand zu übertragen,
dadurch gekennzeichnet, daß
die Aufweitung und Verdichtung des Dekors auf der Flüssigkeitsoberfläche (56) mittels Einrichtungen (52) erfolgt, die unterhalb der Flüssigkeitsoberfläche (56) Strömungen in der Flüssigkeit erzeugen.

2. Verfahren nach Anspruch 1,
dadurch gekennzeichnet, daß
mittels Düsen (52) die Strömungen erzeugt werden.

3. Verfahren nach Anspruch 2,
dadurch gekennzeichnet, daß
mittels der Düsen Strömungsrichtungen einstellbar sind.

4. Verfahren nach einem der Ansprüche 2 oder 3,
dadurch gekennzeichnet, daß
mittels der Düsen Strömungsdrucke eingestellt werden.

5. Verfahren nach einem der Ansprüche 2, 3 oder 4,
dadurch gekennzeichnet, daß
mittels der Düsen Strömungsgeschwindigkeiten eingestellt werden.

6. Verfahren nach einem der Ansprüche 2 bis 5,
dadurch gekennzeichnet, daß
mittels der Düsen Strömungsmengen der Flüssigkeit eingestellt werden.

7. Vorrichtung zum Aufbringen eines Dekors auf einen Gegenstand mit
- einem Becken (12), durch das eine Flüssigkeit strömt,
- einer Einrichtung (16) zum Auflegen des Dekors, gegebenenfalls mitsamt einem das Dekor tragenden Stützfilm (50), auf die Oberfläche (56) der Flüssigkeit,
- Mitteln (52) zum Aufweiten und/oder Verdichten des Dekors auf der Flüssigkeitsoberfläche,
- Mitteln zum Eintauchen zumindest eines Teils des Gegenstandes in die Flüssigkeit, um das Dekor auf den Gegenstand zu übertragen,
gekennzeichnet durch
Einrichtungen (52), die unterhalb der Flüssigkeitsoberfläche (56) Strömungen in der Flüssigkeit erzeugen.

8. Vorrichtung nach Anspruch 7,
dadurch gekennzeichnet, daß
mittels Düsen unterhalb der Flüssigkeitsoberfläche (56) Strömungen in der Flüssigkeit erzeugbar sind.

9. Vorrichtung nach einem der Ansprüche 7 oder 8,
dadurch gekennzeichnet, daß
nahe der Flüssigkeitsoberfläche (56) Walzen (38) vorgesehen sind, deren Höhe in bezug auf die Flüssigkeitsoberfläche (56) einstellbar ist.

10. Vorrichtung nach Anspruch 9,
dadurch gekennzeichnet, daß
zumindest ein Teil der Walzen (38) einen Drehantrieb hat.

11. Vorrichtung nach einem der Ansprüche 7 bis 10,
dadurch gekennzeichnet, daß
die Einspeisung der Flüssigkeit in das Becken durch zwei Walzen (60, 62) erfolgt.

12. Vorrichtung nach einem der Ansprüche 7 bis 11,
dadurch gekennzeichnet, daß
am stromab gelegenen Ende des Beckens (12) nahe der Oberfläche der Flüssigkeit zumindest zwei Walzen (36, 42) derart nacheinander angeordnet sind, daß Filmreste und/oder Dekorreste über beide Walzen laufen, gegebenenfalls zu einem Filter (46), und relativ saubere Flüssigkeit durch einen Spalt (44) zwischen den Walzen (36, 42) nach unten durchtritt.

## Claims

1. Method for applying a decoration to an article, in which the decoration, if appropriate with a supporting film (50), is arranged on the surface (56) of a liquid and is extended and condensed there parallel to the surface according to requirements depending on the shape of the article, and the article is immersed at least partially into the liquid in order to transfer the decoration onto the article, characterized in that the extending and condensing of the decoration on the surface of the liquid (56) takes place by means of devices (52) which produce flows in the liquid below the surface of the liquid (56).

2. Method according to Claim 1, characterized in that the flows are produced by means of nozzles (52).

3. Method according to Claim 2, characterized in that the nozzles can be used to adjust flow directions.

4. Method according to one of Claims 2 or 3, characterized in that the nozzles can be used to adjust flow pressures.

5. Method according to one of Claims 2, 3 or 4, characterized in that the nozzles can be used to adjust flow velocities.

6. Method according to one of Claims 2 to 5, characterized in that the nozzles can be used to adjust flow rates of the liquid.

7. Apparatus for applying a decoration to an article, having,
- a tank (12), through which a liquid flows,
- a device (16) for placing the decoration, if appropriate together with a supporting film (50) bearing the decoration, onto the surface (56) of the liquid,
- means (52) for extending and/or condensing the decoration on the surface of the liquid,
- means for immersing at least part of the article into the liquid in order to transfer the decoration to the article,
characterized by devices (52) which produce flows in the liquid below the surface of the liquid (56).

8. Apparatus according to Claim 7, characterized in that flows can be produced in the liquid by means of nozzles below the surface of the liquid (56).

9. Apparatus according to one of Claims 7 or 8, characterized in that rollers (38) are provided close to the surface of the liquid (56) and are adjustable in height with respect to the surface of the liquid (56).

10. Apparatus according to Claim 9, characterized in that at least some of the rollers (38) have a rotary drive.

11. Apparatus according to one of Claims 7 to 10, characterized in that the feeding of the liquid into the tank takes place through two rollers (60, 62).

12. Apparatus according to one of Claims 7 to 11, characterized in that at least two rollers (36, 42) are arranged next to each other at the downstream end of the tank (12), close to the surface of the liquid, in such away that film residues and/or decoration residues run over both rollers, if appropriate to a filter (46), and relatively clean liquid passes downwards through a gap (44) between the rollers (36, 42).

## Revendications

1. Procédé pour appliquer une décoration sur un objet, dans lequel la décoration est disposée sur la surface (56) d'un liquide, le cas échéant avec un film de support (50), et y est au besoin en fonction de la forme de l'objet étiré et rétréci parallèlement à la surface, et l'objet est plongé au moins partiellement dans le liquide pour transférer la décoration sur l'objet,
caractérisé en ce que
l'étirement et le rétrécissement de la décoration sur la surface (56) du liquide est effectué à l'aide de dispositifs (52) qui engendrent dans le liquide des courants au dessous de la surface (56) du liquide.

2. Procédé selon la revendication 1,
caractérisé en ce que
les courants sont engendrés à l'aide d'éjecteurs (52).

3. Procédé selon la revendication 2,
caractérisé en ce que
des directions de courant peuvent être réglées à l'aide des éjecteurs.

4. Procédé selon l'une des revendications 2 ou 3,
caractérisé en ce que
des pressions de courant peuvent être réglées à l'aide des éjecteurs.

5. Procédé selon l'une des revendications 2, 3 ou 4,
caractérisé en ce que
des vitesses de courant peuvent être réglées à l'aide des éjecteurs.

6. Procédé selon l'une quelconque des revendications 2 à 5,
caractérisé en ce que
des quantités de courant peuvent être réglées à l'aide des éjecteurs.

7. Dispositif pour appliquer une décoration sur un objet comprenant
- un bassin (12) à travers lequel s'écoule un liquide,
- un dispositif (16) pour déposer la décoration, le cas échéant ensemble avec un film de support (50) portant la décoration, sur la surface (56) du liquide,
- des moyens (52) pour étirer et / ou rétrécir la décoration sur la surface du liquide,
- des moyens pour plonger au moins une partie de l'objet dans le liquide pour transférer la décoration sur l'objet,
caractérisé par
des dispositifs (52) qui engendrent dans le liquide des courants au dessous de la surface (56) du liquide.

8. Dispositif selon la revendication 7,
caractérisé en ce que
des courants peuvent être engendrés dans le liquide au dessous de la surface (56) du liquide à l'aide d'éjecteurs.

9. Dispositif selon l'une des revendication 7 ou 8,
caractérisé en ce que
des rouleaux (38) sont prévus à proximité de la surface (56) du liquide, dont la hauteur peut être réglée par rapport à la surface (56) du liquide.

10. Dispositif selon la revendication 9,
caractérisé en ce que
au moins une partie des rouleaux (38) possèdent un entraînement en rotation.

11. Dispositif selon l'une quelconque des revendications 7 à 10,
caractérisé en ce que
l'alimentation du liquide dans le bassin est effectuée à l'aide de deux rouleaux (60, 62).

12. Dispositif selon l'une quelconque des revendications 7 à 11,
caractérisé en ce que
au moins deux rouleaux (36, 42) sont disposé l'un derrière l'autre à l'extrémité aval du bassin (12) à proximité de la surface du liquide de telle façon que des restes de film et / ou des restes de décoration passent sur les deux rouleaux, le cas échéant jusqu'à un filtre (46) et du liquide relativement propre s'écoule vers le bas en passant par un interstice (44) entre les rouleaux (36, 42).
